# FASCICULE DE BREVET EUROPEEN

(11) **EP 1 096 603 B1**
(45) Date de publication et mention de la délivrance du brevet: **13.06.2007**
(21) Numéro de dépôt: 00402940.1
(22) Date de dépôt: 24.10.2000
(51) Int. Cl.: H01Q 3/26, H01Q 21/00, H01Q 25/00

(54) **Dispositif de commande pour la formation de plusieurs faisceaux simultanes de réception radar à antenne à balayage électronique**
Steuervorrichtung zur simultanen Mehrstrahlformung in einer Antenne mit elektronisch gesteuerter Ablenkung für Radarempfang
Control device for simultaneous multiple beam-forming in an electronically scanned antenna for radar reception

(30) Priorité: 26.10.1999 FR 9913358
(43) Date de publication de la demande: 02.05.2001
(73) Titulaire: Thales, 75008 Paris (FR)
(72) Inventeur: Merlet, Thomas, Thomson-CSF Prop. Intellectuelle, 94117 Arcueil Cedex (FR); Maas, Olivier, Thomson-CSF Prop. Intellectuelle, 94117 Arcueil Cedex (FR)
(74) Mandataire: Lucas, Laurent Jacques

(56) Documents cités:
- EP-A- 0 708 491
- EP-A- 0 793 291
- US-A- 5 861 845
- CARDONE L G: "WIDEBAND ELECTRO-OPTICAL MICROWAVE BEAMFORMING TECHNIQUE" CONFERENCE PROCEEDINGS OF MILITARY MICROWAVES, 24 - 26 juin 1986, pages 391a-391f, XP002142162 Brighton, England
- PASTUR L ET AL: "TWO-DIMENSIONAL OPTICAL ARCHITECTURES FOR THE RECEIVE MODE OF PHASED-ARRAY ANTENNAS" APPLIED OPTICS,US,OPTICAL SOCIETY OF AMERICA,WASHINGTON, vol. 38, no. 14, 10 mai 1999 (1999-05-10), pages 3105-3111, XP000830136 ISSN: 0003-6935

## Description

La présente invention concerne un dispositif de commande pour la formation de plusieurs faisceaux simultanés de réception radar à antenne à balayage électronique. Elle s'applique notamment pour le contrôle du diagramme de rayonnement d'une antenne à balayage électronique en vue de reconfigurer les faisceaux de réception avec une grande souplesse, et cela quelle que soit la bande passante du radar.

Une antenne à balayage électronique comporte une pluralité d'éléments rayonnants qui assurent à la fois l'émission et la réception d'un signal hyperfréquence. Un faisceau d'émission ou de réception, est formé par l'ensemble des signaux émis ou reçus par chaque élément. Pour orienter un faisceau dans une direction donnée θ, il est nécessaire de créer des retards temporels entre signaux émis ou reçus par les différents éléments rayonnants. Pour obtenir un effet analogue, il était connu de créer un retard de phase entre ces signaux. Le déphasage φ₁-φ₂ entre les signaux émis ou reçus par deux éléments rayonnants est donné par la relation suivante : ${Φ}_{1} - {Φ}_{2} = \frac{d sinθ}{c} \times 2 ⁢ πf$
où d, f et c représentent respectivement la distance entre les deux éléments rayonnants, f la fréquence des signaux et c la vitesse de la lumière, le retard temporel créé étant ${T}_{1} - {T}_{2} = \frac{d sin θ}{c} .$ De son côté, le déphasage φ₁-φ₂ est égal à 2πf(T₁-T₂).

A la solution précédemment décrite qui fait appel à des circuits de commande hyperfréquence peut être préférée une solution utilisant des circuits de commande optiques, notamment pour des problèmes de bande passante. La relation (1) précédente met en effet en évidence un inconvénient, dans le fait que le déphasage dépend de la fréquence. En conséquence, si la fréquence varie, l'angle de pointée varie aussi. Cette méthode d'orientation d'un faisceau n'est donc pas adaptée pour un radar à large bande. Cependant, les techniques hyperfréquence ne permettent pas de créer un retard temporel entre les signaux autrement que par la création du déphasage précédent, sauf à mettre en oeuvre un dispositif prohibitif du point de vue de l'encombrement et du coût.

L'utilisation des techniques optiques permet de s'affranchir de l'inconvénient précité, en commandant les éléments rayonnants directement par des retards temporels, sans passer par l'artifice de déphasages, ces retards étant créés dans le domaine optique. A cet effet, des solutions de commande optique d'antennes à balayage électronique ont déjà été mises en oeuvre. En ce qui concerne l'émission, de nombreuses architectures de commandes optiques ont donc déjà été proposées afin de contrôler le diagramme de rayonnement à l'émission.

En ce qui concerne la réception des signaux par l'antenne, la formation de faisceau nécessite une dynamique très importante encore inaccessible aux composants optiques. La dynamique au sens radar est caractérisée par le rapport signal à bruit, en incluant dans le terme « bruit » les phénomènes d'intermodulation qui émanent des non-linéarités de la chaîne généralement dénommées dans la littérature anglo-saxonne SFDR selon l'expression "Spurious Free Dynamic Range".

La vitesse de commutation du faisceau dans une direction donnée à partir d'une commande est une autre difficulté, du second ordre par rapport à la dynamique.

Afin de pallier ce problème de dynamique, une architecture de commande optique basée sur la corrélation a été présentée dans la demande de brevet français n°94 11498 puis complétée par une architecture présentée dans la demande de brevet français n° 98 07240. Cette architecture optique à corrélation permet pour la réception comme pour l'émission, une commande en retards temporels suivant les deux plans en site et en gisement. Cependant, cette architecture ne permet la formation que d'un faisceau unique, elle ne permet pas une réception multifaisceaux, c'est-à-dire à plusieurs faisceaux simultanés. Or, pour de nombreuses applications radar, il est nécessaire de former dans au moins un des plans du radar, site ou gisement, plusieurs faisceaux à la réception, par exemple des ensembles de faisceaux sommes et différences.

Si la bande passante n'est pas essentielle pour certaines applications radar qui peuvent accepter des largeurs de bande moyenne, la réception multifaisceaux est alors possible dans les techniques de commande à base de circuits hyperfréquence seuls. A la réception, l'écho radar est détecté sur une antenne à réseaux par une matrice n lignes par m colonnes de détecteurs hyperfréquence qui constituent la dalle de l'antenne. Ces signaux élémentaires sont individuellement pondérés en amplitude et en phase puis sommés pour former un faisceau de réception. Ce dernier est caractérisé par sa direction angulaire par rapport à la normale de l'antenne et par son diagramme de rayonnement. Afin de former simultanément plusieurs faisceaux de réception, il est nécessaire de diviser les signaux élémentaires pour les diriger vers différentes matrices de pondération et différents sommateurs. Réalisées en technologie hyperfréquence, ces pondérations et ses sommations sont immuables. La reconfiguration des faisceaux de réception est néanmoins possible en utilisant des architectures à formation de faisceaux par le calcul, dites FFC. Ces dernières se traduisent néanmoins par une complexité accrue au niveau du traitement radar. Il s'agit en effet de traitements temps réels qui imposent d'utiliser de nombreux processeurs numériques complexes et coûteux. En d'autres termes, la complexité du traitement limite le nombre de récepteurs dans les architectures à FFC.

Ainsi, une mise en oeuvre simple d'une réception radar multifaisceaux à grande dynamique n'est possible ni par l'utilisation d'une commande hyperfréquence, qui ne permet pas une allocation dynamique des faisceaux formés, ni dans le domaine numérique qui impose une limitation sur le nombre de voies (sous-réseaux) échantillonnées.

Un document EP-A-0 793 291 décrit un système de commande pour la formation de faisceaux de réception radar.

Un but de l'invention est notamment de permettre un mode de réalisation simple d'une réception multifaisceaux avec une grande dynamique.

A cet effet, l'invention a pour objet un dispositif de commande pour la formation de faisceaux de réception radar d'une antenne à balayage électronique selon la revendication 1.

L'invention a par ailleurs pour principaux avantages qu'elle permet de réduire la complexité de traitement numérique relatif à la formation des faisceaux radar, par FFC qu'elle apporte une immunité contre les perturbations électromagnétiques, qu'elle permet un gain de poids et un gain d'encombrement, et qu'elle s'applique à toutes les bandes de fréquences radar.

D'autres caractéristiques et avantages de l'invention apparaîtront à l'aide de la description qui suit faite en regard de l'unique figure qui représente, par un synoptique, un mode de réalisation possible d'un dispositif de commande selon l'invention.

La figure annexée présente donc un exemple de réalisation possible d'un dispositif de commande selon l'invention. Ce dispositif commande la formation de plusieurs faisceaux de réception R₁,...Rᵣ d'une antenne radar à balayage électronique. Il réalise une sommation hyperfréquence partielle des signaux reçus par les détecteurs élémentaires d'antenne, suivie d'une sommation incohérente en optique.

Une antenne de réception à balayage électronique comporte n sous-réseaux détecteurs de signaux hyperfréquence 1. Pour faciliter la description de l'invention on considère que les sous-réseaux sont des colonnes, cependant ceux-ci pourraient être quelconque. Chaque colonne comporte par exemple m détecteurs 1. Chaque détecteur est suivi d'un déphaseur 2. Pour des facilités de représentation, seuls les détecteurs et les déphaseurs de la première colonne sont représentés. Les déphaseurs 2 sont commandés par des moyens classiques en fonction de la direction souhaitée selon la composante parallèle à la colonne, par exemple verticale si celle-ci est verticale. Pour chaque colonne, les signaux issus des déphaseurs sont sommés par un combineur hyperfréquence 3. Le dispositif de commande selon l'invention comporte donc des moyens pour réaliser une sommation partielle hyperfréquence des signaux reçus selon chaque colonne. Ces moyens comportent notamment les déphaseurs 2 et leurs commandes ainsi que les combineurs hyperfréquence 3. Cette sommation partielle est réalisée classiquement par des moyens connus. Chacune des n colonnes fournit donc un signal sommé selon une dimension de l'espace, par exemple la dimension verticale.

Les signaux issus des n colonnes, en sortie des combineurs 3, modulent chacun une source optique L₁,...Lₙ à la fréquence de réception f des signaux reçus. Les sources optiques L₁,...Lₙ sont par exemple des lasers. Chaque source optique est par exemple suivie de moyens 4 de génération d'une onde optique bi-fréquence en polarisation croisée, une fréquence étant à ω/2π + f et une fréquence à ω/2π. La fréquence f est celle du signal reçu. La fréquence ω/2π est la fréquence de l'onde optique produite par la source lumineuse L₁,...Lₙ. Une fréquence ω/2π + f est transmise selon une première polarisation, par exemple verticale E_{V}. L'autre fréquence ω/2π est transmise sur une polarisation perpendiculaire, par exemple horizontale E_{H}, les deux polarisations étant perpendiculaires à la direction de transmission de l'onde optique. Le signal optique, de fréquence ω/2π, est donc transmis selon une polarisation alors que le signal optique modulé par la fréquence f du signal hyperfréquence de réception, de fréquence ω/2π + f, est transmis selon la polarisation perpendiculaire. Le signal optique modulé peut être obtenu par un translateur de fréquence qui est par exemple une cellule de Bragg acousto-optique.

Les n signaux optiques bi-fréquence en polarisation croisée sont envoyés vers des moyens de déphasages optiques 5. Avant d'entrer dans ces moyens de déphasage optique, chaque signal entre dans un coupleur optique 1/r 6 qui divise ce signal en r signal optique, r étant le nombre de faisceaux de réception du radar à former. Les n canaux optiques 7 issus des moyens 4 de génération d'onde bi-fréquence sont donc divisés chacun en r canaux optiques 8 au moyen de ces coupleurs optiques 1/r, un canal optique étant une voie selon laquelle se propage un signal optique. L'exemple de réalisation présenté par la figure illustre un mode de transmission des signaux optiques en espace libre. Un dispositif selon l'invention peut cependant comporter des canaux optiques 7, 8 qui sont des guides optiques ou des fibres optiques.

En sortie des coupleurs 6, les nxr canaux optiques sont dirigés vers les moyens de déphases optiques 5. Ces derniers sont par exemple une matrice à cristaux liquides qui comporte nxr pixels. Cette matrice de phase imprime par pixel à l'une des polarisations, selon un régime anisotropique, une phase optique commandée par une tension électrique. La fréquence ω/2π + f devient par exemple ω/2π + f + ϕ_{i,i} pour le signal optique qui rencontre le pixel i, j de ligne i et de colonne j sur la matrice de phase 5. Le dispositif selon l'invention dispose des moyens, non représentés, d'application de tensions aux pixels. Ces moyens appliquent à chaque pixel i, j une tension V_{i,j}.

Les moyens de déphasages optiques 5 sont par exemple suivis par des moyens 9 de pondération d'amplitudes. Ces moyens agissent sur les deux polarisations Eᵥ, E_{H} en modifiant l'amplitude des deux ondes optiques de chacun des canaux 8. Ces moyens de pondération d'amplitude sont par exemple une matrice de cristaux liquides comportant nxr pixels. La pondération d'amplitude, comme le déphasage, est pilotée pixel par pixel par des moyens de commande en tension non représentés. Une pondération d'amplitude est appliquée à chacun des nxr signaux optiques 8.

Pour former r faisceaux de réception hyperfréquence R₁, ...Rᵣ, le dispositif selon l'invention comporte r moyens de détection du signal hyperfréquence affecté à chaque groupe de n signaux optiques. Ce signal est en fait le signal de modulation à la fréquence de réception f ayant subit les déphasages ϕ_{i,j}. Ainsi, les n canaux optiques 7, divisés selon les colonnes (par exemple verticalement) en r canaux avant les matrices sont après ces dernières regroupés en lignes (par exemple horizontalement) pour former r faisceaux optiques à n composantes déphasées et éventuellement pondérées en amplitude. Le regroupement des canaux se fait au moyen de combineurs optiques 1/n 10. Les n canaux de chaque ligne sont combinés par un combineur 10.

Chaque combineur 10 est suivi d'un polariseur 45° 11 qui a pour fonction de recombiner les deux polarisations selon une même direction. Les deux ondes cohérentes interfèrent alors en sortie de chaque polariseur 11. Ce dernier est suivi d'un photodétecteur 12. Un photodétecteur 12 détecte ainsi un signal proportionnel aux phases et amplitudes imprimées sur les canaux optiques élémentaires 8 par les moyens 5 de déphasages optiques et les moyens 9 de pondération d'amplitude. Les deux ondes interfèrent donc à l'entrée de ce dernier. Leurs raies spectrales à ω/2π + f et à ω/2π battent donc et la différence entre les deux raies donne alors la fréquence de réception f.

Le dispositif selon l'invention permet alors d'obtenir en sortie des r photodétecteurs 12 r faisceaux radar R₁,...Rᵣ formés de manière fixe dans une dimension où les combinaisons sont effectuées en hyperfréquence et reconfigurables dans l'autre dimension où les combinaisons sont effectuées en optique. Cette dernière configuration des faisceaux est réalisée au niveau des moyens de déphasages optiques 5. Les lois de phase à appliquer sont par exemple programmées dans des moyens de commande des tensions de pixels d'une matrice à cristaux liquides 5. En plus de lois de phases, des lois de pondérations d'amplitudes peuvent être par exemple appliquées aux canaux élémentaires 8 par les moyens de pondération d'amplitude 9. La puissance Pj dans chacun des r faisceaux de sortie est alors donnée par la relation suivante : $\begin{matrix}{P}_{j} = {\sum }_{i = 1}^{n} {P}_{ij} ⁢ {cosϕ}_{ij} & , j variant de ⁢ 1 à f\end{matrix}$

Les phases ϕᵢⱼ sont imprimées par les moyens de déphasages optiques 5, et les puissances Pᵢⱼ sont par exemple pondérées par les moyens de pondération 9.

Une matrice à cristaux liquides à nxr pixels commandables en tension a été présentée à titre d'exemple de réalisation des moyens de déphasages optiques. Ce mode de réalisation a notamment comme avantage le fait d'être simple à mettre en oeuvre. Ces moyens peuvent bien sûr être réalisés autrement.

Ces moyens de déphasage peuvent aussi être remplacés par des moyens de création de retards temporels sur les n x r signaux élémentaires 8. Ces moyens peuvent par exemple être un dispositif de trajets optiques commutable tel que décrit dans la demande de brevet français n° 90 03386. Les retards temporels permettent alors de traiter des signaux dans une très large bande instantanée.

L'invention peut s'appliquer avec une technologie optique en propagation libre utilisant des matrices à cristaux liquides 5, 9 pour exercer les pondérations en phase et en amplitude. Ces pondérations peuvent également être obtenues en optique guidée en réalisant sur semiconducteurs, par exemple InP, des guides optiques, des coupleurs et des modulateurs de phase et d'amplitude. Dans ce cas, la présence de polariseurs 11 n'est plus nécessaire.

Un dispositif selon l'invention présente notamment l'avantage de permettre la reconfiguration des faisceaux de réception radar en jouant simplement sur les tensions de commande des matrices optiques de phase 5 et d'amplitude 9, ou tous autres moyens de déphasages optiques, de création de retards temporels ou de pondérations d'amplitudes. Cette possibilité n'est pas offerte aux combineurs hyperfréquence. De ce fait, l'invention propose notamment une alternative avantageuse aux architectures radar à formation de faisceaux par le calcul. Comparée à une solution numérique, une formation de faisceaux analogiques par l'optique permet de minimiser le nombre de récepteurs et simplifie considérablement la complexité de traitement. Par ailleurs, la combinaison partielle en hyperfréquence ainsi que la sommation optique de différents faisceaux permettent notamment d'alléger les contraintes de dynamique qui pèsent sur les architectures optiques pour la réception, puisqu'une partie de l'orientation des faisceaux de réception est traitée par les techniques hyperfréquences.

Comme autres avantages, l'invention apporte encore une immunité contre les perturbations électromagnétiques, un gain de poids et un gain d'encombrement, grâce aux technologies optiques. Enfin, l'invention s'applique pour toutes les bandes de fréquence radar.

L'invention a été décrite dans le cas où les signaux de réception hyperfréquence sont sommés par colonnes, verticalement. Il est bien sûr possible de sommer les signaux de réception hyperfréquence par lignes, horizontalement ou par tous réseaux de forme géométrique donnée. Toutefois, une sommation hyperfréquence selon des colonnes verticales permet, par exemple, de diminuer les effets des fouillis, encore appelés clutters, de sol ou de mer. En effet, chaque élément rayonnant 1 émet ou reçoit selon une très grande ouverture, mais en sommant selon une colonne ou une ligne, une direction fine est privilégiée selon cette colonne ou cette ligne. Selon une direction verticale le clutter de sol ou de mer s'ajoute de façon incohérente d'une colonne à l'autre et le rapport signal à bruit augmente alors. Il n'en serait pas de même selon une direction horizontale où le clutter de sol ou de mer s'ajouterait de manière plus cohérente.

## Revendications

1. Dispositif de commande pour la formation de faisceaux de réception radar d'une antenne à balayage électronique comportant un réseau de détecteurs d'un signal hyperfréquence de réception (1) disposés en n sous-réseaux de détecteurs, **caractérisé en ce qu'**il comporte :
- des moyens (2, 3) pour réaliser, dans le domaine hyperfréquence, une première combinaison partielle des signaux reçus, cette combinaison étant réalisée selon chaque sous-réseau définie selon une première direction ;
- des moyens optiques pour réaliser une seconde combinaison partielle dans le domaine optique définie selon une deuxième direction, orthogonale à la première direction, les moyens optiques comportant au moins n sources optiques L₁,...Lₙ associées chacune à un sous-réseau et produisant un signal optique (7) modulé par le signal issu de son sous-réseau, à la fréquence du signal hyperfréquence de réception (f), des moyens de division (6) de chaque signal optique (7) en r signaux optiques (8), des moyens de déphasages optiques (5) de chacun des nxr signaux optiques obtenus, r moyens de combinaison (10) de chaque groupe de n signaux optiques et r moyens de détection (10, 11, 12) du signal hyperfréquence (f) affecté à chaque groupe de n signaux optiques pour former r faisceaux de réception hyperfréquence R₁,...Rᵣ;
les moyens optiques comportant en sortie de chaque source optique L₁,...Lₙ des moyens (4) de génération d'une onde optique bi-fréquence en polarisation croisée, une fréquence étant à ω/2π + f et une fréquence à ω/2π, la fréquence f étant celle du signal reçu, la fréquence ω/2π étant la fréquence de l'onde optique produite par la source optique L₁,...Lₙ, une fréquence ω/2π + f étant transmise selon une première polarisation, l'autre fréquence ω/2π étant transmise sur une polarisation perpendiculaire.

2. Dispositif selon la revendication 1, **caractérisé en ce que** les moyens de déphasages optiques sont une matrice à cristaux liquides comportant nxr pixels, appliquant pixel par pixel un déphasage (ϕ_{i,j}) aux nxr signaux optiques issus des moyens de division (6), un déphasage étant commandé par une tension électrique (V_{i,j}).

3. Dispositif selon les revendications 1 et 2, **caractérisé en ce que** le déphasage (ϕ_{i,j}) est appliqué à la polarisation véhiculant le signal à la fréquence ω/2π+f.

4. Dispositif selon l'une quelconque des revendications précédentes, **caractérisé en ce qu'**un moyen de détection d'un signal hyperfréquence comporte un polariseur 45° (10) recombinant les deux polarisations selon une même direction et un photodétecteur détectant le signal hyperfréquence.

5. Dispositif selon l'une quelconque des revendications précédentes, **caractérisé en ce que** les moyens optiques comportent, associés aux moyens de déphasages optiques (5), des moyens de pondération d'amplitudes (9), une pondération d'amplitude étant appliquée à chacun des nxr signaux optiques (8).

6. Dispositif selon l'une quelconque des revendications précédentes, **caractérisé en ce que** le signal optique est modulé par une cellule de Bragg.

7. Dispositif selon l'une quelconque des revendications précédentes, **caractérisé en ce que** les moyens de combinaison hyperfréquence comportent des déphaseurs hyperfréquences (2) et des moyens de commande de ces déphaseurs pour configurer les faisceaux de réception R₁,...Rᵣ selon la direction définie par les sous-réseaux.

8. Dispositif selon l'une quelconque des revendications précédentes, **caractérisé en ce que** les sous-réseaux sont des colonnes, les détecteurs des colonnes étant disposés verticalement.

9. Dispositif selon l'une quelconque des revendications 1 à 7, **caractérisé en ce que** les sous-réseaux sont des lignes, les détecteurs des lignes étant disposés horizontalement.

## Claims

1. Control device for the formation of radar reception beams of an electronic scanning antenna comprising an array of detectors of a reception microwave signal (1) arranged in n subarrays of detectors, **characterized in that** it comprises:
- means (2, 3) for making, in the microwave domain, a first partial combination of the received signals, this combination being made according to each subarray defined in a first direction;
- optical means for making a second partial combination in the optical domain, defined in a second direction, orthogonal to the first direction, the optical means comprising at least n optical sources L₁,...Lₙ each associated with a subarray and producing an optical signal (7) modulated by the signal from its subarray, at the frequency of the reception microwave signal (f), means (6) for dividing each optical signal (7) into r optical signals (8), optical phase-shifting means (5) for each of the nxr optical signals obtained, r means (10) for combining each group of n optical signals, and r means (10, 11, 12) for detecting the microwave signal (f) assigned to each group of n optical signals to form r microwave reception beams R₁...Rᵣ;
the optical means comprising, at the output of each optical source L₁, ...Lₙ, means (4) for generating a cross-polarized two-frequency optical wave, one frequency being at ω/2π + f and one frequency at ω/2π, the frequency f being that of the received signal, the frequency ω/2π being the frequency of the optical wave produced by the optical source L₁,...Lₙ, one frequency ω/2π + f being transmitted in a first polarization, the other frequency ω/2π being transmitted in a perpendicular polarization.

2. Device according to Claim 1, **characterized in that** the optical phase-shifting means are a liquid crystal matrix comprising nxr pixels, which apply a phase shift (ϕ_{i,j}) pixel by pixel to the nxr optical signals coming from the dividing means (6), a phase-shift being controlled by an electric voltage (V_{i,j}).

3. Device according to Claims 1 and 2, **characterized in that** the phase shift (ϕ_{i,j}) is applied to the polarization conveying the signal at the frequency ω/2π + f.

4. Device according to any one of the preceding claims, **characterized in that** a means for detecting a microwave signal comprises a 45° polarizer (10) recombining the two polarizations in one and the same direction and a photodetector detecting the microwave signal.

5. Device according to any one of the preceding claims, **characterized in that** the optical means comprise, associated with the optical phase-shifting means (5), amplitude-weighting means (9), an amplitude weighting being applied to each of the nxr optical signals (8).

6. Device according to any one of the preceding claims, **characterized in that** the optical signal is modulated by a Bragg cell.

7. Device according to any one of the preceding claims, **characterized in that** the microwave combining means comprise microwave phase-shifters (2) and means of controlling these phase shifters to configure the reception beams R₁,...Rᵣ in the direction defined by the subarrays.

8. Device according to any one of the preceding claims, **characterized in that** the subarrays are columns, the detectors of the columns being arranged vertically.

9. Device according to any one of Claims 1 to 7, **characterized in that** the subarrays are rows, the detectors of the rows being arranged horizontally.

## Patentansprüche

1. Steuervorrichtung zum Bilden von Radarempfangsstrahlen einer Antenne mit elektronischem Abtasten, die ein Netz von Detektoren für ein Hyperfrequenzempfangssignal (1) aufweist, die in n Detektorenunternetzen angeordnet sind, **dadurch gekennzeichnet, dass** sie Folgendes aufweist:
- Mittel (2, 3), um in dem Hyperfrequenzbereich eine erste teilweise Kombination der empfangenen Signale herzustellen, wobei diese Kombination gemäß jedem Unternetz hergestellt wird, definiert entlang einer ersten Richtung,
- optische Mittel, um eine zweite teilweise Kombination in dem optischen Bereich herzustellen, definiert entlang einer zweiten Richtung, orthogonal zu der ersten Richtung, wobei die optischen Mittel mindestens n optische Quellen L₁, ..., Lₙ aufweisen, die jeweils einem Unternetz zugeordnet sind und ein optisches Signal (7) erzeugen, das von dem Signal, das aus ihrem Unternetz stammt, mit der Frequenz des Empfangshyperfrequenzsignals (f) moduliert ist, Mittel (6) zum Teilen jedes optischen Signals (7) in r optische Signale (8), optische Phasenverschiebungsmittel (5) jedes der nxr erzielten optischen Signale, r Kombinationsmittel (10) jeder Gruppe aus n optischen Signalen und r Detektionsmittel (10, 11, 12) des Hyperfrequenzsignals (f), das jeder Gruppe aus n optischen Signalen zugewiesen ist, um r Hyperfrequenzempfangsstrahlen R₁, ..., Rᵣ zu bilden,
wobei die optischen Mittel am Ausgang jeder optischen Quelle L₁, ..., Lₙ Mittel (4) zum Erzeugen einer optischen Bifrequenzwelle in gekreuzter Polarisation aufweisen, wobei eine Frequenz bei ω/2π+f ist und eine Frequenz bei ω/2π, wobei die Frequenz f die des empfangenen Signals ist, wobei die Frequenz ω/2π die Frequenz der optischen Welle ist, die von der optischen Quelle L₁, ..., Lₙ erzeugt wird, wobei eine Frequenz ω/2π+f gemäß einer ersten Polarisation übertragen wird, wobei die andere Frequenz ω/2π auf einer senkrechten Polarisation übertragen wird.

2. Vorrichtung nach Anspruch 1, **dadurch gekennzeichnet, dass** die optischen Phasenverschiebungsmittel aus einer Flüssigkristallmatrix bestehen, die nxr Pixel aufweist, die Pixel für Pixel eine Phasenverschiebung (ϕ_{i,j}) an die nxr optischen Signale, die aus den Teilungsmitteln (6) hervorgehen, anlegt, wobei eine Phasenverschiebung von einer elektrischen Spannung (V_{i,j}) gesteuert wird.

3. Vorrichtung nach den Ansprüchen 1 und 2, **dadurch gekennzeichnet, dass** die Phasenverschiebung (ϕ_{i,j}) an die Polarisation angewandt wird, die das Signal mit der Frequenz (ω/2π+f trägt.

4. Vorrichtung nach einem der vorhergehenden Ansprüche, **dadurch gekennzeichnet, dass** ein Detektionsmittel für ein Hyperfrequenzsignal einen Polarisator zu 45° (10) aufweist, der die zwei Polarisationen entlang einer gleichen Richtung rekombiniert, und einen Fotozellenempfänger, der das Hyperfrequenzsignal erfasst.

5. Vorrichtung nach einem der vorhergehenden Ansprüche, **dadurch gekennzeichnet, dass** die optischen Mittel verbunden mit den optischen Phasenverschiebungsmitteln (5) Mittel zum Gewichten von Amplituden (9) aufweisen, wobei eine Amplitudengewichtung an jedes der nxr optischen Signale (8) angewandt wird.

6. Vorrichtung nach einem der vorhergehenden Ansprüche, **dadurch gekennzeichnet, dass** das optische Signal von einer Bragg-Zelle moduliert wird.

7. Vorrichtung nach einem der vorhergehenden Ansprüche, **dadurch gekennzeichnet, dass** die Hyperfrequenzkombinationsmittel Hyperfrequenzen-Phasenverschieber (2) und Mittel zum Steuern dieser Phasenverschieber aufweisen, um die Empfangsstrahlen R₁, ..., Rᵣ entlang der von den Unternetzen definierten Richtung zu konfigurieren.

8. Vorrichtung nach einem der vorhergehenden Ansprüche, **dadurch gekennzeichnet, dass** die Unternetze Spalten sind, wobei die Detektoren der Spalten senkrecht angeordnet sind.

9. Vorrichtung nach einem der Ansprüche 1 bis 7, **dadurch gekennzeichnet, dass** die Unternetze Zeilen sind, wobei die Detektoren der Zeilen horizontal angeordnet sind.
